# EUROPÄISCHE PATENTSCHRIFT

(11) **EP 0 250 356 B1**
(45) Veröffentlichungstag und Bekanntmachung des Hinweises auf die Patenterteilung: **23.11.1989**
(21) Anmeldenummer: 87730038.4
(22) Anmeldetag: 14.04.1987
(51) Int. Cl.: E06B 5/16

(54) **Rauchschutzabschluss zum rauchdichten Verschliessen von Öffnungen in Wänden und/oder Decken**
Smoke protection closing for tight sealing of openings in walls and/or ceilings
Fermeture protectrice de fumée pour fermer hermétiquement des ouvertures dans des murs et/ou des plafonds

(30) Priorität: 22.05.1986 DE 3617242
(43) Veröffentlichungstag der Anmeldung: 23.12.1987
(73) Patentinhaber: ABS Allgemeiner Brandschutz G. u. M. Breivogel GmbH, D-6500 Mainz 42 (DE)
(72) Erfinder: Richter, Klaus, Dipl.-Ing., D-1000 Berlin 15 (DE)
(74) Vertreter: Pfenning, Meinig & Partner

(56) Entgegenhaltungen:
- DE-A- 2 734 641
- DE-U- 7 026 108
- DE-U- 8 118 678

## Beschreibung

Die Erfindung betrifft einen Rauchschutzabschluß zum rauchdichten Verschließen von Öffnungen in Wänden und/oder Decken, insbesondere für durch Transportschienen verbundene Räume, mit einem parallel zur Wand oder Decke verschiebbaren Schieber.

Feuerschutzabschlüsse zum Verschließen von Öffnungen in Brandabschnitttrennungen sind allgemein bekannt.

Bei mit Transportschienen verbundenen Räumen wird dabei entweder ein Stück der Transportschiene aus dem Verschiebeweg eines Schiebers entfernt oder es ist von vornherein eine Lücke im Transportweg vorgesehen, so daß im Brandfalle ein Schieber vor die Offnung geschoben werden kann, wodurch ein feuerdichter Abschluß entsteht. Derartige Feuerschutzabschlüsse müssen nach den bestehenden Vorschriften nicht rauchdicht sein. Es hat sich aber gezeigt, daß der vor dem eigentlichen Feuer entstehende Rauch bzw. während des Brandfalles auftretende Rauch die Brandsituation stark beeinflußt.

Aus der DE-U 8 118 678 ist ein Brandschutz-Schiebetor bekannt, das ein mittels Laufwagen an einer Laufschiene aufgehängtes und längs der Laufschiene verschiebbares Torblatt aufweist. An der die mit dem Brandschutztor abschließenden Öffnung umgebenden Wand sind umlaufende Winkelprofile befestigt, die mit Dichtwinkeln zusammenwirken und im geschlossenen Zustand des Brandschutzschiebetores eine umlaufende labyrinthdichtungsähnliche Abdichtung gegenüber der Wand bilden.

Die Dichtwinkel sind mit zusätzlichen, unter Hitzeeinwirkung aufblähbaren Dichtstreifen versehen.

Die Dichtstreifen werden durch aufspritzbare Metallprofile abgedeckt.

Die DE-U 7 026 108 beschreibt eine feuerhemmende Abschlußtür mit beidseitig an einem Rahmen befestigten Deckplatten und mit einem den Hohlraum zwischen den Deckplatten und dem Rahmen ausfüllenden Plattenmaterial. Der Rahmen besteht dabei aus einem Papiergips, der an seinen Stimflächen mit einem Kunststoffprofil abgedeckt ist, das bei erhöhter Temperatur im Volumen zunimmt.

Der Erfindung liegt die Aufgabe zugrunde, einen Rauchabschluß gemäß dem Oberbegriff des Hauptanspruchs zu schaffen, der bei einer vereinfachten Konstruktion Öffnungen in Wänden oder Decken bei erhöhter Temperatur rauchdicht verschließt.

Diese Aufgabe wird erfindungsgemäß durch die kennzeichnenden Merkmale des Hauptanspruchs in Verbindung mit den Merkmalen des Oberbegriffs gelöst. Erfindungsgemäß ist ein Schieber vorgesehen, der in Gleitführungen geführt ist, wobei jede Gleitführung aus einem Metallprofil und einer Schiebeleiste besteht, die gegeneinander verschiebbar sind. Die Schiebeleiste besteht aus einem Kunststoff, der bei erhöhter Temperatur aufquillt, so daß die Rauchgase, die eine Temperatur von 2000 C und darüber erreichen können, nicht durch die Öffnung treten können. Laut Verordnung ist ein Grenzwert für den Rauchdurchtritt von 10 Norm m3 Rauchgas bei 50 Pa vorgegeben, mit der vorliegenden Erfindung wird dieser Grenzwert weit unterschritten. Gemäß der Erfindung hat somit die Gleitführung zwei Funktionen; sie dient gleichzeitig als Lagerung des Schiebers selbst und als Rauchabdichtung. Besonders vorteilhaft ist weiterhin, daß sich der Kunststoff beim Erkalten wieder zurückbildet, so daß sich der Rauchschutzabschluß nach Temperatursenkung wieder öffnen läßt.

Durch die in den Unteransprüchen angegebenen Maßnahmen sind vorteilhafte Weiterbildungen und Verbesserungen des Gegenstandes des Hauptanspruchs möglich.

Die Erfindung ist in der Zeichnung dargestellt und wird in der nachfolgenden Beschreibung näher erläutert. Es zeigen
Fig. 1 eine Ansicht des Rauchschutzabschlusses gemäß der Erfindung,
Fig. 2 einen Schnitt nach den Schnittlinien A-A gemäß Fig. 1,
Fig. 3 einen Schnitt entsprechend den Schnittlinien B-B gemäß Fig. 1 und
Fig. 4 einen Schnitt in vergrößerter Ansicht durch eine Gleitführung.

Entsprechend den Fig. 1 bis 3 weist der Rauchschutzabschluß einen Rahmen 1 beispielsweise aus Stahlblech auf, der mittels Befestigungswinkeln 2 an der die Öffnung 3 aufweisenden Wand oder Decke 4 befestigt ist. In dem Stahlrahmen ist mittels Gleitführungen 5 ein Schieber 6 geführt, der im normalen Betriebszustand geöffnet ist. Durch die Öffnung 3 hindurch führen Transportschienen, die quer oder senkrecht zur Schließrichtung des Schiebers 6 angeordnet sein können. Bei dem beschriebenen Ausführungsbeispiel ist in den Transportschienen 7 eine Lücke 8 vorgesehen, durch die das Schieberblatt 6 hindurchgreift. Selbstverständlich können die Transport schienen auch derart ausgebildet sein, daß sie im Verschiebeweg des Schiebers 6 ein entfernbares Stück aufweisen, das mit der Bewegung des Schiebers 6 aus seinem Verschiebeweg entfernt wird.

Zur Bewegung des Schiebers 6 ist eine Antriebseinheit vorgesehen, die einen Antriebsmotor 9, ein Getriebe 10 und eine Rutschkupplung 11 aufweist. Der Motor 9 treibt über das Getriebe 10 und die Kupplung 11 einen Antriebshebei 12 auf, dessen Ende mit einer Ablaufrolle 13 fest verbunden ist, die in einer an dem Schieber 6 befestigten Führungsschiene 15 läuft. Die Offenstellung des Schiebers 6 ist durch die gestrichelten Linien angegeben, wobei die Schwenkbewegung des Antriebshebels 12 durch den gestrichelten Halbkreis dargestellt ist. Zur Abstützung der Antriebseinheit ist eine Stütze 16 vorgesehen.

In Fig. 4 ist in vergrößerter Ansicht ein Schnitt durch die Gleitführung 5 dargestellt, die den Schieber 6 entsprechend Fig. 1 oben und unten führen. Die Gleitführung besteht aus einem ersten Metallprofil 17, das U-förmig ausgebildet ist und das mit den Befestigungswinkeln 2 verbunden ist. An dem ersten Metallprofil 17 ist über Schrauben längs des Rahmens 1 ein zweites, im Querschnitt C-förmiges Metallprofil 19 befestigt. Der Schieber 6 ist ebenfalls über Schrauben 20 am oberen und unteren Ende mit einer Schiebeleiste 21 verbunden, die an das Profil des zweiten Metallprofils 19 angepaßt ist, das heißt sie hat einen im wesentlichen rechteckigen Querschnitt und ist mit seitlichen Einschnitten versehen, in die die Schenkel 22 des C-Profils eingreifen und die Schiebeleiste führen. Die Schiebeleiste ist in dem Metallprofil 19 frei verschiebbar, wobei trotzdem der Schieber 6 sicher gelagert ist.

Die Schiebeleiste 21 besteht aus einem Kunststoff, zum Beispiel einem Niederdruckpolyäthylen, das die Eigenschaft hat, bei erhöhter Temperatur aufzuquellen. Treten aufgrund eines schwelendes Brandes oder dergleichen erhöhte Temperaturen auf, so dehnt sich der Kunststoff aus, so daß der durch Abrieb gebildete und zur ungehinderten Verschiebbarkeit notwendige Raum zwischen Metallprofil 19 und Schiebeleiste 21 ausgefüllt wird. Somit wird die Gleitführung 5 abgedichtet, so daß kein Rauch zwischen Schieber 6 und Gleitführung 5 hindurchgelangen kann. Wenn die Temperaturen sinken, bildet sich der Kunststoff der Schiebeleiste 21 zurück, so daß der Schieber 6 wieder geöffnet werden kann.

Auch seitlich ist, wie in Fig. 2 gezeigt ist, der Schieber 6 abgedichtet,und zwar durch Gummileisten 23, 24, die einerseits links von der Öffnung an einem Vierkantrohr 25 befestigt und andererseits rechts von der Öffnung 3 mittels einer Leiste 26 und den Befestigungswinkeln 2 befestigt sind. Der Schieber 6 stößt in geschlossenem Zustand rechts auf die Dichtung 24 und umgreift links die Dichtung 23, wie durch den leichten Winkel des Schiebers 6 angedeutet ist.

Im Falle eines Brandes werden erhöhte Temperaturen und/oder der auftretende Rauch von einer als Temperatursensor oder Rauchmelder oder dergleichen ausgebildeten Sensoreinheit erfaßt und ein Signal wird an die Antriebseinheit abgegeben, die ein Schließen des Schiebers bewirkt. Die Schiebeleiter 21 quillt aufgrund erhöhter Temperaturen auf und dichtet den Schieber 6 ab, so daß kein Rauch mehr durch den Rauchschutzabschluß treten kann. Nach Abkühlung, sei es aufgrund der Beendigung des Brandes oder durch gezielte Löscharbeit mit einem kalten Medium, läßt sich der Schieber über die Antriebseinheit oder per Hand wieder öffnen. Dies war bisher ohne Gewalteinwirkung nicht möglich, so daß durch die Erfindung ein wichtiger Beitrag zu den Rettungsarbeiten der Feuerwehr geleistet wird.

## Patentansprüche

1. Rauchschutzabschluß zum rauchdichten Verschließen von Öffnungen in Wänden und/oder Decken, inbesondere für durch Transportschienen verbundene Räume, mit einem parallel zur Wand oder Decke in Führungen (5) verschiebbaren Schieber (6), wobei zwischen Wand oder Decke und Schieber (6) Dichtungen (21) vorgesehen sind, die bei erhöhter Temperatur im Volumen zunehmen, dadurch gekennzeichnet, daß die Führungen als Gleitführungen (5) ausgebildet sind, die jeweils ein Metallprofil (19) und eine Schiebeleiste (21) aufweisen, die gegeneinander verschiebbar sind, wobei die Schiebeleiste (21) aus einem Kunststoff besteht, der bei erhöhter Temperatur aufquillt und die Dichtung bildet.

2. Rauchschutzabschluß nachAnspruch 1, dadurch gekennzeichnet, daß die Schiebeleiste (21) mit dem Schieber (6) und das Metallprofil (19) mit der Wand oder Decke verbunden sind.

3. Rauchschutzabschluß nach Anspruch 1 oder 2, dadurch gekennzeichnet, daß das Metallprofil

(19) als C-Profil ausgebildet ist und die Schiebeleiste (21) einen im wesentlichen rechteckigen Querschnitt aufweist, wobei sie mit seitlichen Einschnitten versehen ist, in die abgewinkelten Schenkel (22) des Metallprofils (19) eingreifen.

4. Rauchschutzabschluß nach einem der Ansprüche 1 bis 3, dadurch gekennzeichnet, daß die Schiebeleiste (6) aus Niederdruckpolyäthylen besteht.

5. Rauchschutzabschluß nach einem der Ansprüche 1 bis 4, dadurch gekennzeichnet, daß eine Motor-Antriebseinheit (9-15) zum Schließen oder Öffnen des Schiebers (6) vorgesehen ist.

## Claims

1. Smoke protection closure for smoke-tight sealing of openings in walls and/or ceilings, especially for areas connected by transport rails, having a sliding panel (6) slidable in guides (5) parallel to the wall or ceiling, in which seals (21) are provided between wall or ceiling and sliding panel (6), which increase in volume when the temperature rises, characterised in that the guides are formed as guide channels (5) which have a metal profile (19) and a sliding strip (21), which are relatively slidable, in which the sliding strip (21) is comprised of a synthetic material which swells up and forms the seal.

2. Smoke protection closure according to claim 1, characterised in that the sliding strip (21) is attached to the sliding panel (6) and the metal profile (19) to the wall or ceiling.

3. Smoke protection closure according to claim 1 or 2, characterised in that the metal profile (19) is formed as a C-section and the sliding strip (21) has a generally rectangular cross-section, in which it is provided with lateral grooves into which project the legs (22) of the metal profile (19).

4. Smoke protection closure according to any of claims 1 to 3 characterised in that the sliding strip (21) is of low pressure polyethylene.

5. Smoke protection closure according to any of claims 1 to 4, characterised in that a motor drive unit (9-15) is provided for closing or opening the sliding panel (6).

## Revendications

1. Fermeture protectrice pare-fumées pour fermer hermétiquement des ouvertures ménagées dans des murs et/ou des plafonds, en particulier pour des pièces reliées par rails transporteurs, avec une coulisse (6) réglable se trouvant parallèle au mur ou au plafond et coopérant avec une glissière (5), des joints (21) étant prévus entre le mur ou le plafond et la coulisse (6) et augmentant de volume à température élevée, caractérisée en ce que la coulisse est guidée par des rails de glissement (5), composés d'un profilé métallique (19) et d'une barre (21) coulissant l'un par rapport à l'autre, cette barre (21) étant réalisée en une matière plastique gonflant à température élevée et faisant ainsi office de joint.

2. Fermeture selon la revendication 1, caractérisée en ce que la barre coulissante (21) est liée à la coulisse (6) et le profilé métallique (18) au mur ou au plafond.

3. Fermeture selon l'une des revendications 1 ou 2, caractérisée en ce que le profilé métallique (18) est en forme de C et la barre coulissante (21) d'une section essentiellement carrée est pourvue d'encoches latérales qui s'emboîtent sur les parties coudées (22) du profilé métallique (18).

4. Fermeture selon l'une des revendications 1 à 3, caractérisée en ce que la barre coulissante (6) est constituée en polyéthylène basse pression.

5. Fermeture selon l'une quelconque des revendications 1 à 4, caractérisée en ce qu'une unité d'entraînement à moteur (9-15) est prévue pour la fermeture ou l'ouverture de la coulisse (6).
